# EUROPÄISCHE PATENTSCHRIFT

(11) **EP 0 666 950 B1**
(45) Veröffentlichungstag und Bekanntmachung des Hinweises auf die Patenterteilung: **06.03.1996**
(21) Anmeldenummer: 93921796.4
(22) Anmeldetag: 05.10.1993
(51) Int. Cl.: E04D 1/30, E04D 13/12, E04D 13/10

(54) **DACHEINDECKUNGSPLATTE MIT EINER HALTERUNG FÜR DACHZUBEHÖR**
ROOF COVERING SLAB WITH A HOLDER FOR ROOF FITTINGS
PLAQUE DE COUVERTURE DE TOIT POURVUE D'UN DISPOSITIF DE RETENUE D'ACCESSOIRES POUR TOITS

(30) Priorität: 10.10.1992 DE 4234181
(43) Veröffentlichungstag der Anmeldung: 16.08.1995
(73) Patentinhaber: BRAAS GmbH, D-61437 Oberursel (DE)
(72) Erfinder: HIERONIMUS, Franz-Josef, D-63150 Heusenstamm (DE); HOFMANN, Karl-Heinz, D-35325 Mücke (DE); ILLMANN, Wolfgang, D-64319 Pfungstadt (DE)
(86) Internationale Anmeldenummer: DE9300945
(87) Internationale Veröffentlichungsnummer: WO9409224

(56) Entgegenhaltungen:
- EP-A- 0 499 145
- DE-A- 2 128 035
- DE-A- 2 163 841
- DE-A- 2 813 596
- DE-A- 3 824 808
- DE-C- 235 684
- DE-C- 326 324
- DE-C- 948 442
- DE-U- 8 431 624
- DE-U- 8 621 133
- FR-A- 1 121 586
- FR-A- 2 192 583

## Beschreibung

Die Erfindung betrifft eine Dacheindeckungsplatte, insbesondere aus Beton, mit zumindest einem die Festigkeit verstärkenden Vorsprung auf der Unterseite und einer auf ihrer Oberseite etwa in Längsmitte in Längsrichtung der Dacheindeckungsplatte angeordneten Halterung für ein Dachzubehörteil, wobei die Halterung an ihrem traufseitigen Ende ein nach oben weisendes im wesentlichen als Stumpf einer Pyramide ausgebildetes Horn aufweist und an der zum First weisenden Fläche des Horns zumindest ein erstes Befestigungselement sowie am firstseitigen Ende der Halterung auf deren Oberseite ein zweites Befestigungselement vorgesehen ist und im Bereich der Befestigungselemente Anlageflächen für ein Zubehörteil vorgesehen sind.

Aus der DE-A-3 824 808 ist ein Halter für Sicherheits-Steigtritte, Laufroste und Schneefänger bekannt, der auf einer handelsüblichen Dachpfanne aufliegt und ein Hakenteil aufeist, das die Dachpfanne an ihrem firstseitigen Ende sowie die dort befindliche Dachlatte U-förmig umgreift.

Aus der EP-A 0 499 145 ist eine derartige Dacheindeckungsplatte bekannt, die aus dünnwandigem Material besteht, und bei der die Halterung einstückig angeformt ist. Auf das Horn kann ein Dachzubehörteil wie eine Schneefanggitterstütze oder ein Rundholzhalter aufgesteckt werden. Mit den Befestigungselementen kann ein auf den Anlageflächen aufliegendes Dachzubehörteil wie ein Standbrettbügel an der Halterung befestigt werden. Die Dacheindeckungsplatte besteht vorzugsweise aus einer Aluminiumlegierung.

Der Erfindung liegt die Aufgabe zugrunde, die bekannte Dacheindeckungsplatte zu verbilligen und dennoch eine dauerhaft und sicher befestigte Halterung zur Verfügung zu stellen.

Erfindungsgemäß wird die Aufgabe dadurch gelöst, daß die Halterung mit ihrem Rand auf der Oberseite der Dacheindeckungsplatte aufgesetzt ist, daß auf der Oberseite der Dacheindeckungsplatte eine der Kontur des Randes der Halterung entsprechende Auflagefläche eingeprägt ist und innerhalb dieser Auflagefläche ein erhöhter Bereich angeformt ist, der in die Halterung formschlüssig eingreift und daß die Halterung an der Dacheindeckungsplatte mit zumindest einem unlösbaren Verbindungselement befestigt ist.

Die Halterung der erfindungsgemäßen Dacheindeckungsplatte liegt zumindest mit ihrem unten überstehenden Rand auf der diesem angepaßten Auflagefläche der Dacheindeckungsplatte auf. An seiner Innenseite liegt der Rand der Halterung an dem erhöhten Bereich innerhalb der Auflagefläche formschlüssig an, so daß die Halterung in Längs- und Querrichtung lagefixiert ist. Diese Ausführung hat den Vorteil, daß eine einzige Ausführung der Halterung für Dacheindeckungsplatten mit verschiedener Profilierung verwendbar ist, außerdem verhindert der erhöhte Bereich das Eindringen von Wasser am unlösbaren Verbindungselement.

Die Formung der Auflagefläche kann beispielsweise an einem im Strangpreßverfahren auf einer Unterform hergestellten Betondachstein dadurch erfolgen, daß in die frische Betonschicht ein Prägewerkzeug eingedrückt wird, dessen Kontur dem Rand der Halterung entspricht. Somit sind die für die Ausrüstung mit einer Halterung vorgesehenen Betondachsteine mit der üblichen maschinellen Einrichtung herstellbar, der Rohling ist lediglich vor der Aushärtung in einem Zwischenschritt auf der Oberseite entsprechend zu formen. Beim Eindrücken des Prägewerkzeugs wird nur sehr wenig Material verdrängt, das in den Bereich des innerhalb der Ausformung vorgesehenen erhöhten Bereichs gelangt, der in die Halterung formschlüssig eingreift. In der Unterform ist eine dem die Festigkeit verstärkenden Vorsprung auf der Unterseite der Dacheindeckungsplatte entsprechende Aussparung vorzusehen. Die Befestigung der Halterung an der Dacheindeckungsplatte mit einem oder mehreren unlösbaren Verbindungselementen hat den Vorteil, daß gegenüber der üblichen Schraubverbindung weder eine Lockerung im Lauf der Zeit, noch eine unbefugte Manipulation stattfinden kann.

Das unlösbare Verbindungselement kann eine Niete sein. Dadurch ist es möglich, die Halterung werkseitig an der ausgehärteten Dacheindeckungsplatte zu befestigen, wobei die Nietung mit einer definierten Kraft ausgeführt wird. Somit ist eine Beschädigung der Dacheindeckungsplatte durch Ausübung einer zu großen Kraft ebenso ausgeschlossen wie eine zu lockere Befestigung der Halterung. Die Niete kann die Halterung und die Dacheindeckungsplatte durchsetzen.

Vorzugsweise ist das Formende der Niete hohl ausgeführt. Wenn der Kopf der Niete auf der Oberseite der Halterung angeordnet ist, kann bei der Herstellung der Nietverbindung eine Unterlegscheibe auf das Formende der Niete aufgeschoben und anschließend der überstehende Endabschnitt umgebördelt werden. Dadurch wird verhindert, daß der Durchmesser der Niete im Bereich der Dacheindeckungsplatte zunimmt und ein Lochleibungsdruck ausgeübt wird.

Anstelle einer Niete kann als unlösbares Verbindungselement auf der Unterseite der Halterung ein den Rand überragender Zapfen vorgesehen sein, der die Dacheindeckungsplatte durchdringt und auf deren Unterseite wie vorstehend beschrieben vernietet wird. Es ist auch möglich, mit dem Zapfen ein entsprechendes Gegenstück beispielsweise durch Kleben oder Schweißen, insbesondere durch Reibschweißen, unlösbar zu verbinden.

Zur Übertragung großer Kräfte, beispielsweise bei Montage eines Standbretts auf der Halterung, kann die Halterung im Querschnitt etwa hutförmig mit verbreitertem Rand ausgebildet sein, so daß eine größere Fläche zur Kraftübertragung zur Verfügung steht.

Die Halterung kann aus Kunststoff, insbesondere faserverstärktem Kunststoff, oder aus einer Aluminiumlegierung bestehen.

Eine besonders geeignete Aluminiumlegierung enthält etwa 10 bis 11,5% Silizium, etwa 1,8 bis 2,4% Kupfer und etwa 0,7 bis 1% Eisen.

Auf das nach oben weisende Horn am traufseitigen Ende der Halterung kann Dachzubehör wie die Sütze eines Schneefangitters oder eines Schneefangbalkens aufgesteckt werden. Eine werkzeugfreie Montage des Dachzubehörs ist möglich, wenn das Horn im wesentlichen als Stumpf einer vierseitigen Pyramide ausgebildet ist und zumindest an einer Seitenfläche eine Stufe zur rastenden Arretierung von Dachzubehör aufweist.

Die Halterung ist universell auch zur Befestigung des Bügels einer Trittplatte oder eines Standbretts verwendbar, weil an der zum First weisenden Fläche des Horns zumindest ein erstes Befestigungselement sowie am firstseitigen Ende der Halterung auf deren Oberseite ein zweites Befestigungselement vorgesehen ist und im Bereich der Befestigungselemente Anlageflächen für ein Zubehörteil vorgesehen sind.

Die Befestigungselemente können als Gewindebolzen ausgebildet sein, deren Achsen radial zum Mittelpunkt eines Kreisbogens verlaufen, welcher der Unterkontur eines in der Neigung verstellbaren Zubehörteils, insbesondere der Unterkontur eines Standbrettbügels entspricht und daß die Anlageflächen konkavzylindrisch geformt sind.

Üblicherweise ist im Standbrettbügel für ein Befestigungselement ein Langloch und für das andere Befestigungselement eine Reihe von Rundlöchern vorgesehen. Auf die Ausbildung beider Befestigungselemente kann verzichtet werden, wenn eines der Befestigungselemente, vorzugsweise das an der zum First weisenden Fläche des Horns angeordnete erste Befestigungselement T-förmig mit in Querrichtung angeordnetem Knebel ausgebildet ist, wobei der Abstand zwischen Anlagefläche und Unterseite des Knebels gleich der Dicke des Befestigungsbügels und die Breite des Knebels kleiner oder gleich der Breite des Langlochs ist. Die Achse des Halses des T-förmigen Befestigungselements verläuft radial zum Mittelpunkt eines Kreisbogens, welcher der Unterkontur eines Standbrettbügels entspricht.

So kann der Befestigungsbügel auf das T-förmige Befestigungselement mit seinem Langloch in Querrichtung aufgesetzt und nach Schwenken in Längsrichtung mit dem anderen Befestigungselement durch eines der Rundlöcher verbunden werden.

Die Dacheindeckungsplatte kann mit Nägeln, Schrauben oder dergleichen an der Unterkonstruktion des Daches befestigt werden, wenn am firstseitigen Ende der Dacheindeckungsplatte Löcher vorgesehen sind.

In der Zeichnung ist ein bevorzugtes Ausführungsbeispiel der Erfindung dargestellt, das im folgenden näher erläutert wird.

Es zeigt
- Fig. 1: eine erfindungsgemäße Dacheindeckungsplatte im Längsschnitt,
- Fig. 2: die Dacheindeckungsplatte aus Fig. 1 im Querschnitt in Blickrichtung zur Traufe,
- Fig. 3: die Dacheindeckungsplatte aus Fig. 1 in der Unteransicht und
- Fig. 4: die Einzelteile der Dacheindeckungsplatte aus Fig. 1 in perspektivischer Ansicht.

In Fig. 1 ist im Längsschnitt eine erfindungsgemäße Dacheindeckungsplatte 10 aus Beton mit einer auf ihrer Oberseite etwa in Längsmitte aufgesetzten und befestigten in Längsrichtung angeordneten Halterung 12 für ein Dachzubehörteil und einem die Festigkeit verstärkenden Vorsprung 14 auf der Unterseite dargestellt. Die aus einer Aluminiumlegierung bestehende Halterung 12 besitzt einen nach unten überstehenden hutförmig verbreiterten Rand 16, der auf einer angepaßten Auflagefläche 18 auf der Oberseite der Dacheindeckungsplatte 10 aufliegt. Innerhalb der Auflagefläche 18 ist ein erhöhter Bereich 20 angeformt. Die Halterung 12 ist an der Dacheindeckungsplatte 10 mit zwei als Nieten ausgebildeten unlösbaren Verbindungselementen 22 befestigt, welche die Dacheindeckungsplatte 10 und die Halterung 12 durchsetzen. Der die Festigkeit verstärkende Vorsprung 14 erstreckt sich auf der Unterseite der Dacheindeckungsplatte 10 in deren Längsmitte von deren firstseitigem Ende 24 bis zum Beginn des überdeckenden Abschnittes 26 am traufseitigen Ende 28.

Der Kopf 32 eines jeden als Niete ausgeführten Verbindungselementes 22 ist auf der Oberseite der Halterung 12 angeordnet. Das Formende 34 ist hohl ausgeführt und auf einer Unterlegscheibe 36 umgebördelt.

Die Halterung 12 ist an ihrem traufseitigen Ende mit einem nach oben weisenden im wesentlichen als Stumpf einer vierseitigen Pyramide ausgebildeten Horn 38 zum Aufstecken von Dachzubehör versehen.

An der zum First weisenden Fläche des Horns 38 ist ein als Gewindebolzen ausgebildetes erstes Befestigungselement 40 sowie am firstseitigen Ende der Halterung 12 auf deren Oberseite ein ebenfalls als Gewindebolzen ausgebildetes zweites Befestigungselement 42 angeordnet. Die Achsen der Befestigungselemente 40, 42 verlaufen radial zum Mittelpunkt 44 eines Kreisbogens 46, welcher der Unterkontur eines in der Neigung verstellbaren Standbrettbügels entspricht. Im Bereich der Befestigungselemente 40, 42 sind der Unterkontur des Standbrettbügels angepaßte konkavzylindrisch geformte Anlageflächen 48, 50 vorhanden.

Fig. 2 zeigt die Dacheindeckungsplatte 10 aus Fig. 1 im Querschnitt in Blickrichtung zur Traufe hin. In dieser Fig. ist deutlich zu erkennen, daß die Auflagefläche 18 im Bereich der Mittelkrempe 52 der Dacheindeckungsplatte 10 angeordnet ist. Die Halterung 12 ist im Querschnitt etwa hutförmig mit einem durch eine Abwinkelung 54 zur Außenseite hin verbreiterten Rand 16 ausgebildet.

In Fig. 3 ist in der Unteransicht der Dacheindeckungsplatte 10 die Form des die Festigkeit verstärkenden Vorsprungs 14 erkennbar, der sich unterhalb der Mittelkrempe 52 vom firstseitigem Ende 24 bis zum Beginn des überdeckenden Abschnittes 26 am traufseitigen Ende 28 erstreckt. Die Dicke und die Breite des Vorsprungs 14 nehmen zur Mitte der Dacheindeckungsplatte 10 hin zu und zu deren Rändern hin ab. Die übergänge sind schräg und mit gerundeten Kanten ausgeführt, so daß keine Kerbwirkung entstehen kann. Am firstseitigen Ende 24 der Dacheindeckungsplatte 10 sind Löcher 56, 58 vorgesehen.

In Fig. 4 sind die Einzelteile der Dacheindeckungsplatte 10 in perspektivischer Ansicht vor der Montage dargestellt. Außer der Form der in einer Ebene liegenden rechteckigen Auflagefläche 18 auf der Mittelkrempe 52 und dem innerhalb dieser befindlichen erhöhten Bereich 20 ist in dieser Figur eine an einer Seitenfläche des Horns 38 vorgesehene Stufe 60 zur rastenden Arretierung von Dachzubehör besonders deutlich zu erkennen.

## Patentansprüche

1. Dacheindeckungsplatte (10), insbesondere aus Beton, mit zumindest einem die Festigkeit verstärkenden Vorsprung (14) auf der Unterseite und einer auf ihrer Oberseite etwa in Längsmitte in Längsrichtung der Dacheindeckungsplatte (10) angeordneten Halterung (12) für ein Dachzubehörteil, wobei die Halterung (12) an ihrem traufseitigen Ende (28) ein nach oben weisendes im wesentlichen als Stumpf einer Pyramide ausgebildetes Horn (38) aufweist und an der zum First weisenden Fläche des Horns (38) zumindest ein erstes Befestigungselement (40) sowie am firstseitigen Ende der Halterung auf deren Oberseite ein zweites Befestigungselement (42) vorgesehen ist und im Bereich der Befestigungselemente (40, 42) Anlageflächen (48 bzw. 50) für ein Zubehörteil vorgesehen sind,
**dadurch gekennzeichnet,**
daß die Halterung (12) mit ihrem Rand (16) auf der Oberseite der Dacheindeckungsplatte (10) aufgesetzt ist, daß auf der Oberseite der Dacheindeckungsplatte (10) eine der Kontur des Randes (16) der Halterung (12) entsprechende Auflagefläche (18) eingeprägt ist und innerhalb dieser Auflagefläche (18) ein erhöhter Bereich (20) angeformt ist, der in die Halterung (12) formschlüssig eingreift, und daß die Halterung (12) an der Dacheindeckungsplatte (10) mit zumindest einem unlösbaren Verbindungselement (22) befestigt ist.

2. Dacheindeckungsplatte nach Anspruch 1,
**dadurch gekennzeichnet,**
daß das unlösbare Verbindungselement (22) eine Niete ist.

3. Dacheindeckungsplatte nach Anspruch 2,
**dadurch gekennzeichnet,**
daß das Formende (34) der Niete hohl ausgeführt ist.

4. Dacheindeckungsplatte nach Anspruch 1,
**dadurch gekennzeichnet,**
daß das unlösbare Verbindungselement (22) ein auf der Unterseite der Halterung (12) angeordneter Zapfen ist, der auf der Unterseite der Dacheindeckungsplatte (10) vernietet oder mit einem Gegenstück durch Kleben oder Schweißen, insbesondere durch Reibschweißen, verbunden ist.

5. Dacheindeckungsplatte nach einem der Ansprüche 1 bis 4,
**dadurch gekennzeichnet,**
daß die Halterung (12) im Querschnitt etwa hutförmig mit verbreitertem Rand.ausgebildet ist.

6. Dacheindeckungsplatte nach einem der Ansprüche 1 bis 5,
**dadurch gekennzeichnet,**
daß die Halterung (12) aus einer Aluminiumlegierung besteht.

7. Dacheindeckungsplatte nach Anspruch 6,
**dadurch gekennzeichnet,**
daß die Aluminiumlegierung etwa 10 bis 11,5% Silizium, etwa 1,8 bis 2,4% Kupfer und etwa 0,7 bis 1% Eisen enthält.

8. Dacheindeckungsplatte nach einem der Ansprüche 1 bis 7,
**dadurch gekennzeichnet,**
daß das Horn (38) im wesentlichen als Stumpf einer vierseitigen Pyramide ausgebildet ist und zumindest an einer Seitenfläche eine Stufe (60) zur rastenden Arretierung von Dachzubehör aufweist.

9. Dacheindeckungsplatte nach einem der Ansprüche 1 bis 8,
**dadurch gekennzeichnet,**
daß die Befestigungselemente (40, 42) als Gewindebolzen ausgebildet sind, deren Achsen radial zum Mittelpunkt eines Kreisbogens (46) verlaufen, welcher der Unterkontur eines in der Neigung verstellbaren Zubehörteils, insbesondere der Unterkontur eines Standbrettbügels entspricht und daß die Anlageflächen (48 bzw. 50) konkavzylindrisch geformt sind.

10. Dacheindeckungsplatte nach einem der Ansprüche 1 bis 8,
**dadurch gekennzeichnet,**
daß eines der Befestigungselemente (40, 42), vorzugsweise das erste Befestigungselement (40), T-förmig mit in Querrichtung angeordnetem Knebel und das andere Befestigungselement (42, 40) als Gewindebolzen ausgebildet ist, deren Achsen radial zum Mittelpunkt eines Kreisbogens (46) verlaufen, welcher der Unterkontur eines in der Neigung verstellbaren Zubehörteils, insbesondere der Unterkontur eines Standbrettbügels, entspricht und daß die Anlageflächen (48 bzw. 50) konkav-zylindrisch geformt sind.

## Claims

1. Roof covering slab (10), especially of concrete, with at least a jut (14) to increase the stability, on the lower side, and a holder (12) for roof fittings on its upper side arranged about in the middle of the length in the longitudinal direction of the roof covering slab (10), the holder (12) showing at its end (28) directed towards the eaves a horn (38) directed upwardly, essentially of the shape of a truncated pyramid and showing at least a first fastening element (40) on the surface of the horn (38) which is directed towards the roof ridge, as well as a second fastening element (42) is provided at the end of the holder turned to the roof ridge on its upper side, and in the area of the fastening elements (40, 42) construction areas (48 and 50) are provided for roof fittings,
**characterized in that**
the edge (16) of the holder (12) is put down on the upper side of the roofing covering slab (10), that a bearing surface (18) corresponding to the contour of the edge (16) of the holder (12) is embossed on the upper side of the roof covering slab (10), and within this bearing surface (18), a raised area (20) is shaped, which engages positively into the holder (12) and that the holder (12) is fixed to the roof covering slab (10) by at least one unremovable joining element (22).

2. Roof covering slab according to claim 1,
**characterized in that**
the unremovable joining element (22) is a rivet.

3. Roof covering slab according to claim 2,
**characterized in that**
the mould end (34) of the rivet is hollow.

4. Roof covering slab according to claim 1,
**characterized in that**
the unremovable joining element (22) is a trunnion arranged on the underside of the holder (12), which is riveted onto the underside roof covering slab (10) or connected with a counter piece by means of sticking or welding, especially by friction welding.

5. Roof covering slab according to claims 1 to 4,
**characterized in that**
the holder (12) seen as section has about the shape of a large-rimmed hat.

6. Roof covering slab according to claims 1 to 5,
**characterized in that**
the holder (12) is composed of aluminium alloy.

7. Roof covering slab according to claim 6,
**characterized in that**
the aluminium alloy contains about 10 to 11.5 % silicium, about 1.8 to 2.4 % copper and about 0.7 to 1 % iron.

8. Roof covering slab according to claims 1 to 7,
**characterized in that**
the horn (38) has essentially the shape of a truncated square pyramide and shows a stage (60) for locking roof fittings at least on one side surface .

9. Roof covering slab according to claims 1 to 8,
**characterized in that**
the fastening elements (40, 42) have the shape of threaded bolts, the axes of which extend radially with respect to the central point of the arc of a circle (46) which corresponds to the lower contour of an accessory with adjustable tilt, especially the lower contour of a scaffold board yoke and in that the construction areas (48 and 50) have a concave cylindrical shape.

10. Roof covering slab according to claims 1 to 8,
**characterized in that**
one of the fastening elements (40, 42) preferentially the first one (40), is T-shaped with a clamp arranged transversally, and the other fastening element (42, 40) has the shape of a threaded bolt, the axes of which extend radially with respect to the central point of the arc of a circle (46) which corresponds to the lower contour of an accessory with adjustable tilt, especially the lower contour of a scaffold board yoke and in that the construction areas (48 and 50) have a concave cylindrical shape.

## Revendications

1. Plaque de couverture de toit (10), en particulier en béton, avec au moins une avancée (14) renforçant la solidité, sur le côté inférieur, et un dispositif de retenue (12) pour un accessoire de toit, disposé sur son côté supérieur, sensiblement dans le milieu longitudinal dans le sens de la longueur de la plaque de couverture de toit (10), le dispositif de retenue (12) présentant, en son extrémité côté gouttière (28), une corne (38) dirigée vers le haut, essentiellement de la forme du tronc d'une pyramide et présentant au moins un premier élément de fixation (40) sur la surface de la corne (38) dirigée vers le faîte, de même qu'est prévu un deuxième élément de fixation (42) à l'extrémité côté faîte du dispositif de retenue sur son côté supérieur et que sont prévues des surface d'installation (48 et 50) pour un accessoire dans la zone des éléments de fixation (40, 42),
**caractérisée en ce que**
la dispositif de retenue (12) est placé de telle sorte que son bord (16) porte sur le côté supérieur de la plaque de couverture de toit (10), en ce qu'une surface d'appui (18) est empreinte sur le côté supérieur de la plaque de couverture de toit (10), correspondant au contour du bord (16) du dispositif de retenue (12) et que, dans cette surface d'appui (18), est formée une zone surélevée (20) qui rentre dans le dispositif de retenue (12) par engagement positif et que le dispositif de retenue (12) est fixé à la plaque de couverture de toit (10) par au moins un élément de raccordement (22) indétachable.

2. Plaque de couverture de toit selon la revendication 1,
**caractérisée en ce que,**
l'élément de raccordement (22) indétachable est un rivet.

3. Plaque de couverture de toit selon la revendication 2,
**caractérisée en ce que,**
l'extrémité de profil (34) du rivet est creuse.

4. Plaque de couverture de toit selon la revendication 1,
**caractérisée en ce que,**
l'élément de raccordement (22) indétachable est un tourillon disposé sur le côté inférieur du dispositif de retenue (12), qui est riveté au côté inférieur de la plaque de couverture de toit (10) ou raccordé à son pendant par collage ou soudage, en particulier par soudage par friction.

5. Plaque de couverture de toit selon une des revendications 1 à 4,
**caractérisée en ce que,**
le dispositif de retenue (12), en coupe transversale, a sensiblement la forme d'un chapeau à bord élargi.

6. Plaque de couverture de toit selon une des revendications 1 à 5,
**caractérisée en ce que,**
le dispositif de retenue (12) consiste en un alliage d'aluminium.

7. Plaque de couverture de toit selon la revendication 6,
**caractérisée en ce que,**
l'alliage d'aluminium contient environ 10 à 11,5 % de silicium, environ 1,8 à 2,4 % de cuivre et environ 0,7 à 1 % de fer.

8. Plaque de couverture de toit selon une des revendications 1 à 7,
**caractérisée en ce que,**
la corne (38) a essentiellement la forme d'une pyramide quadrangulaire et présente au moins sur une surface latérale un redent (60) pour un arrêtage par enclenchement d'un accessoire de toit.

9. Plaque de couverture de toit selon une des revendications 1 à 8,
**caractérisée en ce que,**
les éléments de fixation (40, 42) ont la forme de boulons filetés dont les axes s'étendent radialement par rapport au point central d'un arc de cercle (46) qui correspond au contour inférieur d'un accessoire à inclinaison variable, en particulier au contour inférieur d'un étrier de support de marche, et en ce que les surfaces d'installation (48 et 50) sont de forme concave-cylindrique.

10. Plaque de couverture de toit selon une des revendications 1 à 8,
**caractérisée en ce que,**
un des éléments de fixation (40, 42), de préférence le premier élément de fixation (40), a la forme d'un T avec une manette disposée transversalement et l'autre élément de fixation (40, 42) est sous forme de boulon fileté dont les axes s'étendent radialement par rapport au point central d'un arc de cercle (46), lequel correspond au contour inférieur d'un accessoire à inclinaison variable, en particulier au contour inférieur d'un étrier de support de marche et en ce que les surfaces d'installations (48 et 50) sont de forme concave cylindrique.
